# EUROPÄISCHE PATENTSCHRIFT

(11) **EP 0 178 530 B1**
(45) Veröffentlichungstag und Bekanntmachung des Hinweises auf die Patenterteilung: **03.01.1990**
(21) Anmeldenummer: 85112447.9
(22) Anmeldetag: 02.10.1985
(51) Int. Cl.: B28C 5/12, B28C 5/34

(54) **Vorrichtung zum Mischen eines Baustoffs mit Wasser und/oder Verpumpen**
Device for mixing a building material with water and/or for pumping
Dispositif pour le malaxage de matériaux de construction avec de l'eau et/ou pour le pompage

(30) Priorität: 13.10.1984 DE 3437589
(43) Veröffentlichungstag der Anmeldung: 23.04.1986
(73) Patentinhaber: P.F.T. Putz- und Fördertechnik GmbH, 97343 Iphofen (DE)
(72) Erfinder: Irsch, Hans-Peter, Dipl.-Ing., D-6620 Völklingen (Saar) (DE)
(74) Vertreter: Bernhardt, Winfrid, Dr.-Ing.

(56) Entgegenhaltungen:
- AT-B- 273 774
- DE-B- 1 683 960
- FR-A- 1 038 999
- FR-A- 1 479 715
- US-A- 2 314 031

## Beschreibung

Die Erfindung betrifft eine Vorrichtung zum Mischen eines Baustoffs mit Wasser und/oder Verpumpen des bzw. eines Baustoff-Wasser-Gemisches, die in einem fahrbaren Gestell unter einem Vorratstrichter eine Mischkammer mit einem Wassereinlaß und einem um eine senkrechte Achse rotierenden Mischwerkzeug und/oder eine Pumpe sowie Antriebseinrichtungen für das Mischwerkzeug und/oder die Pumpe aufweist.

Eine solche Vorrichtung ist beispielsweise bekannt aus der DE-AS 21 17 000.

Aus der US-PS 2 314 031 ist eine Vorrichtung zum pneumatischen Fördern von pulverigem und kömigem Material, z. B. einer trockenen Mischung von Zement und Sand, bekannt, die in einem unteren Trichterteil als Mischer ausgebildet ist und unter diesem ein um eine senkrechte Achse rotierendes Zellenrad aufweist, dessen rohrförmige Zellen auf einem Teil ihres Weges aus dem genannten Trichterteil. heraus gefüllt und auf einem anderen Teil ihres Weges pneumatisch in eine Förderleitung hinein entleert werden. Eine Haube mit Deckel überdeckt alle Einrichtungen, nur der Trichter ragt oben aus dem Deckel heraus. Der herausragende Teil des Trichters ist abnehmbar.

Der Erfindung liegt die Aufgabe zugrunde, eine möglichst niedrige und kompakte Vorrichtung zum Mischen und/oder Verpumpen eines Baustoffs zu schaffen.

Die Erfindung geht zu diesem Zweck von der eingangs bezeichneten Bauart aus und sieht vor, daß das Gestell im wesentlichen aus einer die Mischkammer . bzw. wenigstens einen Teil der Pumpe sowie die Antriebseinrichtungen überdeckenden eine tragende Schale bildenden Haube besteht, die sich von ihrer Grundfläche aus zu ihrem oberen Rand hin verjüngt und einen kleineren unteren Teil des Trichters in sich aufnimmt, wobei der obere Rand dieses Teils und der obere Rand der Haube im wesentlichen zusammenfallen, und daß auf dem oberen Rand der Haube der übrige größere Teil des Trichters selbsttragend sitzt.

Die damit erhaltene, in der Schale tragende Konstruktion ist trotz ihres in der Mitte verengten Querschnitts äußerst stabil. Die Haube, unter der alle Einrichtungen außer dem genannten größeren Teil des Trichters zusammengedrängt und geschützt sind, ergibt damit und mit dergeschlossenen Oberfläche, die sie bildet, sowie mit der erwähnten Querschnittsverengung in Kombination mit dem selbsttragend darauf sitzenden Teil des Trichters eine beachtliche Kompaktierung der Vorrichtung. Dadurch, daßder untere Teil des Trichters noch innerhalb der Haube liegt, kommt im Ganzen eine sehr niedrige Anordnung des Trichters und damit geringe Bauhöhe der Vorrichtung zustande ; zugleich wird durch das Ansetzen nur eines oberen Teiles des Trichters in der Verbindung zwischen diesem und der Haube der Querschnitt größer, womit der erwähnte selbsttragende Sitz die erforderliche Stabilität erhält.

Vorzugsweise ist der auf der Haube sitzende Teil des Trichters angeflanscht und in einfacher Weise abnehmbar.

Dann läßt sich die Vorrichtung selbst im Kofferraum eines Personenkraftwagens verstauen.

Nach einer bevorzugten Ausgestaltung der Erfindung ist die Grundfläche der Haube im wesentlichen rechtwinklig, vorzugsweise quadratisch, wobei an jeder Ecke eine Rolle angeordnet ist, und der obere Rand des Trichters hat im wesentlichen gleiche Form wie die Grundfläche der Haube und fluchtet mit dieser.

Damit erhält die Vorrichtung eine prismatische, dem Würfel angenäherte Gesamtform. Diese dient gleichfalls der Kompaktierung. Sie erlaubt es aber auch, die Vorrichtung in einfacher Weise umzulegen, wenn ein entsprechend begrenzter Transportraum das verlangt oder wenn Wartungs-oder Reparaturarbeiten vorgenommen werden sollen. Mit gleicher Form der Haube und des aufgesetzten Trichterteils verbilligt sich die Herstellung.

Im Längsschnitt wird die Vorrichtung in der Regel eine etwa X-förmige Gestalt annehmen. Die Bodenfreiheit der Vorrichtung, d. h. den Abstand zwischen dem unteren Rand der Haube und dem Boden wird man so bemessen, daß die Fußspitzen darunter Platz finden. So wird ein nahes Herantreten und Hantieren an der Vorrichtung möglich, aufgrund der X-Form auch mit eingeknickten Knien.

Vorzugsweise ist, wenn die Grundfläche der Haube und der obere Rand des Trichters rechteckig sind, der Querschnitt an der Verbindung zwischen Haube und Trichter trotzdem kreisförmig. Damit läßt sich die Verbindung genauer herstellen und die Kraftübertragung wird gleichmäßiger.

Eine besonders vorteilhafte Abwandlung der Erfindung besteht darin, daß an die Mischkammer mit dem um eine senkrechte Achse rotierenden Mischwerkzeug eine weitere, rohrförmige Mischkammer mit einem um eine waagerechte Achse rotierenden Mischwerkzeug angesetzt ist, die nahe der Grundfläche der Haube verläuft und an die bei Bedarf eine Pumpe angesetzt und ansetzbar ist.

Diese Aufteilung der bisherigen Mischkammer in einen senkrechten und einen im Winkel daran angesetzten, waagerechten Teil erniedrigt die Bauhöhe. Sie erlaubt darüberhinaus, da man auch bisher schon immer die Bauhöhe möglichst niedrig zu halten trachtete, eine längere Mischstrecke und damit letztlich eine bessere Durchmischurig. Mit der Beibehaltung der senkrechten Mischkammer als Teil der Mischeinrichtung bleibt der wesentliche Vorteil der senkrechten Mischkammer erhalten, daß beim Abschalten der Vorrichtung das Wasser nicht in den vor der Mischkammer vorhandenen trockenen Baustoff hineinläuft.

Soll die Vorrichtung mischen und pumpen, was meistens der Fall sein wird, so können an die waagerechte Mischkammer alle bekannten Schneckenpumpen angesetzt werden, von der kleinsten bis zur größten; man läßt die Pumpe eben so weit, wie es sich ergibt, aus der Haube herausragen.

Soll die Vorrichtung nur Mischvorrichtung sein und daher eine Pumpe entfallen, kann man statt der Pumpe ein kurzes Austragsrohr an die waagerechte Mischkammer ansetzen und die Vorrichtung erhöht anordnen, um den Auslauf in ein Behältnis zu ermöglichen.

Soll die Vorrichtung nur Pumpvorrichtung sein, etwa in einer langen Pumpleitung als Zwischenstation, so kann man auf beide Mischkammem verzichten und den unteren Teil des Trichters unmittelbar an der Pumpe ausmünden lassen. Man kann aber auch wenigstens die senkrechte Mischkammer oder beide Mischkammem mit oder ohne Mischwerkzeug beibehalten, um das Herstellungs-und/oder Vertriebsprogramm zu vereinheitlichen.

Mischen und Pumpen kommt hauptsächlich für maschinengängig rezeptierte Werktrockenmörtel in Betracht, für Maschinenputze und für Haftbrücken und Untergrund-Vorbehandlungsmittel, blosses Mischen für nicht pumpfähige Werktrockenmörtel, wie Leichtmauermörtel u. ä. und blosses Pumpen neben der erwähnten Zwischenstation für werksseitig angemischte, z. B. dispersionsgebundene Mörtel, wie Dekorputze u. ä., und mittels eines gesonderten Durchlaufmischers angemischte Mörtel.

Eine weitere zweckmäßige Ausgestaltung der Erfindung besteht darin, daß das um die waagerechte Achse rotierende Mischwerkzeug von einer die Stirnseite der betreffenden Mischkammer durchsetzenden Welle angetrieben ist und über einen in den Mischkammem angeordneten Winkeltrieb das um die senkrechte Achse rotierende Mischwerkzeug mitnimmt.

Das um die senkrechte Achse rotierende Mischwerkzeug kann dabei einfach an in dem Trichter angeordneten Speichen aufgehängt und an seinem unteren Ende mit einem Ring, an dem der getriebene Kranz des Winkeltriebs angeordnet ist, an der Wandung der Mischkammer geführt sein, wobei diese hier vorzugsweise einen auswechselbaren ringförmigen Abschnitt oder Belag aus einem verschleißarmen Material aufweist.

Eine weitere bevorzugte Ausführungsform der Erfindung kennzeichnet sich durch einen Antrieb aus zwei Motoren, die beiderseits der Mischkammer(n) angeordnet sind. Dies vergleichmäßigt die Gewichtsverteilung der Vorrichtung und erhöht damit ihre Standfestigkeit.

Die Standfestigkeit ist überhaupt ein wesentlicher und grundsätzlicher Vorteil der erfindungsgemäßen Vorrichtung, die nämlich aufgrund ihrer angegebenen Baumerkmale einen tiefliegenden Schmerpunkt und eine verhältnismäßig große Aufstandsfläche erhält.

Dies erlaubt auch, auf Lenkrollen zu verzichten. Die Rollen können starr angeordnet sein ; die Vorrichtung kann dank ihrer Standsicherheit angekippt werden, wenn sie beim Fahren nach rechts oder links gelenkt werden soll.

Die Zeichnung gibt ein Ausführungsbeispiel der Erfindung wieder.
Fig. 1 zeigt eine Vorrichtung zum Mischen eines Baustoffs mit Wasser und Verpumpen des Baustoff-Wasser-Gemisches teils in Ansicht, teils in senkrechtem Schnitt
Fig. 2 zeigt die Vorrichtung teils in Ansicht gemäß Fig. 1 von links, teils in dieser entsprechendem senkrechtem Schnitt
Fig. 3 zeigt eine Einzelheit in senkrechtem Schnitt.

Eine Haube 1 die zugleich tragender Maschinenrahmen ist, hat eine quadratische Grundfläche 2 und einen kreisförmigen oberen Rand 3, zu dem hin sie sich von der Grundfläche aus verjüngt.

In spiegelsymmetrischer Gestaltung zu der Haube 1 ist auf dem Rand 3 ein oberes Trichterteil 5 angeordnet. Es ist durch eine leicht lösbare Flanschverbindung 6 an der Haube 1 befestigt.

Die Vorrichtung hat damit im ganzen X-Form. Sie ist auf Rollen 7, deren Achsen starr an der Haube 1 angebracht sind, verfahrbar.

In der Haube ist als Fortsetzung des oberen Trichterteils 5 ein unteres Trichterteil 8 angeordnet, daß sich vom oberen Rand 3 der Haube aus, an dem es sitzt, nach unten erstreckt. An seinem unteren Ende geht es über in eine zylindrische senkrechte Mischkammer 9. An diese ist unten eine gleichfalls zylindrische waagerechte Mischkammer 10 von gleichem Durchmesser angesetzt; deren Stirnwand 11 fluchtet mit einer Mantellinie 12 der Mischkammer 9. Auf die waagerechte Mischkammer 10 folgt eine an deren Ende axial angesetzte Exzenterschneckenpumpe 13 mit einem Schlauchanschluß 14 am Ende. Die Mischkammer 10 ist über ein an ihrer Stirnwand 11 sitzendes Zwischenstück 15 an einem in die Haube 1 eingespeisten Halterahmen 16 befestigt und an ihrem Ende in einer nicht gezeichneten Weise noch einmal abgestützt.

Beiderseits der senkrechten Mischkammer 9 sind mit waagerechter Achse zwei Elektromotoren 17 an dem Halterahmen 16 befestigt. Sie sind mittels eines gemeinsamen Riementriebs 18 mit einer Riemenscheibe 19 gekoppelt (Fig. 2). Diese treibt über eine Abtriebsscheibe 20 und einen weiteren Riemen 21 eine auf einer nicht gezeichneten Welle, die durch die Stirnwand 11 der Mischkammer 10 geführt ist, sitzende Antriebsscheibe 22.

Die genannte Welle trägt in der Mischkammer 10 eine an deren Stirnwand 11 angeordnete Zahnscheibe 24 und endet unmittelbar anschlie- ßend in einem Steckkopplungsteil 25.

In dieses ist ein in der Mischkammer 10 sich erstreckendes Mischwerkzeug 26 mit einer Welle 27 eingesteckt, deren Ende über eine Steckkupplung 28 mit der Schnecke 29 der Exzenterschneckenpumpe 13 verbunden ist. Ein in der Mischkammer 9 angeordnetes Mischwerkzeug 30 weist an seinem unteren Ende einen Ring 31 und an dessen Unterseite einen in die Zahnscheibe 24 greifenden Zahnkranz 32 auf und erhält damit seinen Antrieb. Der Ring 31 läuft mit etwas Spiel entlang der Mischkammerwand um, die an dieser Stelle einen Einsatzring 33 (Fig. 3) aus einem verschleißarmen Material aufweist, z. B. von dem Ring 31 erstrecken sich, beispielsweise drei oder vier, Stege 34 in geringem Abstand von der Mischkammerwandung nach oben. An ihrem oberen Ende sind sie durch Speichen 35 mit einer axialen Stange 36 verbunden, über die das Mischwerkzeug 30 in einem Lager 37 aufgehängt ist, das in dem Trichterteil 5 von Speichen 38 gehalten ist. Ein auf dem Mischwerkzeug 30 angeordnetes Lockerungswerkzeug 39 streicht in dem unteren Trichterteil 8 an dessen Wandung entlang.

An der einen Seite der Vorrichtung ist ein Schaltkasten 40 mit den Schaltarmaturen für die Bedienung der Vorrichtung angebracht

Im übrigen befinden sich alle elektrischen und mechanischen Teile unter der Haube 1.

Aus dem mit Baustoff, wie Trockenmörtel, gefüllten Trichter rutscht das Material stetig nach unten in die Mischkammer 9. Das Lockerungswerkzeug 39 verhindert dabei die Bildung von Materialbrücken im unteren Bereich des Trichters.

In der Mischkammer 9 tritt durch eine Wassereinführung 23 eingeleitetes Wasser in dosierter Menge hinzu. Die Wassereinführung 23 ist leicht nach unten und leicht tangential angestellt und gibt damit dem einströmenden Wasserstrahl eine die Durchmischung und die Materialförderung nach unten unterstützende Ausrichtung. Das Mischwerkzeug 30 mischt und hält die Wandung der Mischkammer frei von Ansatz. Gleiches gilt für das Mischwerkzeug 26 in der nachfolgenden waagerechten Mischkammer 10. Die Pumpe 13 zieht die fertige Baustoff-Wasser-Mischung aus den Mischkammem ab und drückt sie, wobei sie noch einmal eine Mischwirkung ausübt, durch den Schlauchanschluß 14 ab.

Die Vorrichtung kann mit etwa 70 cm die niedrigste für dergleichen Mischvorrichtungen bekannte Bauhöhe aufweisen. Sie läßt sich damit nicht nur besonders leicht mit Sackware füllen, sondern sogar als Ganzes unter den Auslauf eines üblichen Baustellencontainers schieben. Es ist auch möglich, sie so auszugestalten, daß sie nach Abnehmen des oberen Trichterteils 5 unmittelbar an den Auslauf eines Containers angeflanscht werden kann. Das Gewicht ist gering, zumal im Gegensatz zu anderen Vorrichtungen keinerlei Drehmoment über die Trichterwandung übertragen wird und diese daher entsprechend leicht gehalten werden kann.

Unter der Haube 1 könnten weitere Einrichtungen, wie eine Wasserpumpe oder ein Luftkompressor, angeordnet sein.

## Patentansprüche

1. Vorrichtung zum Mischen eines Baustoffs mit Wasser und/oder Verpumpen des bzw. eines Baustoff-Wasser-Gemisches, die in einem fahrbaren Gestell (1) unter einem Vorratsrichter (58) eine Mischkammer (9) mit einem Wassereinlaß (23) und einem um eine senkrechte Achse rotierenden Mischwerkzeug (30) und/oder eine Pumpe (13) sowie Antriebseinrichtungen (17-22) für das Mischwerkzeug (30) und/oder die Pumpe (13) aufweist, dadurch gekennzeichnet, daß das Gestell im wesentlichen aus einer die Mischkammer (9) bzw. wenigstens einen Teil der Pumpe (13) sowie die Antriebseinrichtungen (17-22) überdeckenden, eine tragende Schale bildenden Haube (1) besteht, die sich von ihrer Grundfläche (2) aus zu ihrem oberen Rand (3) hin verjüngt und einen kleineren unteren Teil (8) des Trichters (5, 8) in sich aufnimmt, wobei der obere Rand dieses Teils (8) und der obere Rand (3) der Haube (1) im wesentlichen zusammenfallen, und daß auf dem oberen Rand (3) der Haube (1) der übrige größere Teil (5) des Trichters (5, 8) selbsttragend sitzt.

2. Vorrichtung nach Anspruch 1, dadurch gekennzeichnet, daß der auf der Haube (1) sitzende Teil (5) des Trichters (5, 8) abnehmbar, vorzugsweise angeflanscht, (6) ist.

3. Vorrichtung nach Anspruch 1 oder 2, dadurch gekennzeichnet, daß die Grundfläche (2) der Haube (1) im wesentlichen rechtwinklig, vorzugsweise quadratisch, ist und an jeder Ecke eine Rolle (7) angeordnet ist und daß vorzugsweise ferner der obere Rand des Trichters (5) im wesentlichen gleiche Form wie die Grundfläche (2) der Haube (1) hat und mit dieser fluchtet.

4. Vorrichtung nach Anspruch 3, dadurch gekennzeichnet, daß der obere Rand (3) der Haube (1) und der obere Rand des unteren Teils (8) des Trichters (5, 8) und der untere Rand des übrigen Trichters (5) kreisförmig sind.

5. Vorrichtung nach einem der Ansprüche 1 bis 4, dadurch gekennzeichnet, daß an die Mischkammer (9) mit dem um eine senkrechte Achse rotierenden Mischwerkzeug (30) eine weitere, rohrförmige Mischkammer (10) mit einem um eine waagerechte Achse rotierenden Mischwerkzeug (26) angesetzt ist, die nahe der Grundfläche (2) der Haube (1) verläuft und an die bei Bedarf eine Pumpe (13) angesetzt oder ansetzbar ist.

6. Vorrichtung nach Anspruch 5, dadurch gekennzeichnet, daß das um die waagerechte Achse rotierende Mischwerkzeug (26) von einer die Stirnseite (11) der betreffenden Mischkammer (10) durchsetzenden Welle angetrieben ist und über einen in den Mischkammem (9, 10) angeordneten Winkeltrieb (24, 32) das um die senkrechte Achse rotierende Mischwerkzeug (30) mitnimmt.

7. Vorrichtung nach Anspruch 6, dadurch gekennzeichnet, daß das um die senkrechte Achse rotierende Mischwerkzeug (30) an in dem Trichter (5, 8) angeordneten Speichen (38) aufgehängt ist und an seinem unteren Ende mit einem Ring (31), an dem der getriebene Kranz (32) des Winkeltriebs (24, 32) angeordnet ist, an der Wandung der Mischkammer (9) geführt ist, wobei diese hier vorzugsweise einen auswechselbaren ringförmigen Abschnitt (33) oder Belag aus einem verschieißarmen Material aufweist.

8. Vorrichtung nach einem der Ansprüche 1 bis 7, dadurch gekennzeichnet, daß die genannten Antriebseinrichtung (17-22) zwei beiderseits der Mischkammer(n) (9, 10) angeordnete Motoren (17) aufweisen.

9. Vorrichtung nach einem der Ansprüche 1 bis 8, dadurch gekennzeichnet, daß weitere Einrichtungen, wie eine Wasserpumpe oder ein Luftkompressor, unter der Haube angeordnet sind.

## Claims

1. Apparatus for mixing a building material with water and/or pumping the or a mixture of building material and water, said apparatus comprising, in a mobile chassis (1), beneath a hopper (58) a mixing chamber (9) having a water inlet (23) and a mixing tool (30) rotating about a vertical axis and/or a pump (13) and also drive mechanisms (17-22) for the mixing tool (30) and/or the pump (13), characterised in that the chassis essentially consists of a hood (1) covering the mixing chamber (9) or at least one part of the pump (13) and the drive mechanisms (17-22) and forming a supporting shell, said hood tapering from its base (2) to its upper edge (3) and accommodating a smaller lower part (8) of the hopper (5, 8), with the upper edge (3) of this part (8) and the upper edge (3) of the hood (1) substantially coinciding, and in that the remaining, larger part (5) of the hopper (5, 8) is seated and is self-supporting on the upper edge (3) of the hood (1).

2. Apparatus according to Claim 1, characterised in that the part (5) of the hopper (5, 8) supported on the hood (1) is removable, and is preferably flanged on (6).

3. Apparatus according to Claim 1 or 2, characterised in that the base (2) of the hood (1) is substantially rectangular, preferably square, and a roller (7) is arranged at each corner, and in that in addition preferably the upper edge. of the hopper (5) is substantially the same shape as the base (2) of the hood (1) and aligns therewith.

4. Apparatus according to Claim 3, characterised in that the upper edge (3) of the hood (1) and the upper edge of the lower part (8) of the hopper (5, 8) and the lower edge of the remaining hopper (5) are circular.

5. Apparatus according to one of Claims 1 to 4, characterised in that an additional, tubular mixing chamber (10) having a mixing tool (26) rotating about a horizontal axis is joined to the mixing chamber (9) with the mixing tool (30) rotating about a vertical axis, and said mixing chamber is close to the base (2) of the hood (1) and is joined or can be joined to a pump (13) if required.

6. Apparatus according to Claim 5, characterised in that the mixing tool (26) rotating about the horizontal axis is driven by a shaft penetrating the front end (11) of the respective mixing chamber (10) and via an angular drive (24, 32) disposed in the mixing chambers (9, 10) drives the mixing tool (30) rotating about the vertical axis.

7. Apparatus according to Claim 6, characterised in that the mixing tool (30) rotating about the vertical axis is suspended on struts (38) disposed in the hopper (5, 8) and at its lower end is guided with a ring (31), on which the driven ring gear (32) of the angular drive (24, 32) is disposed, on the wall of the mixing chamber (9), with the mixing chamber preferably comprising a replaceable circular section (33) or covering made from a wear- resistant material.

8. Apparatus according to one of Claims 1 to 7, characterised in that the said drive mechanisms (17-22) comprise two motors (17) disposed on both sides of the mixing chamber(s) (9, 10).

9. Apparatus according to one of Claims 1 to 8, characterised in that further mechanisms, such as a water pump or an air compressor, are disposed under the hood.

## Revendications

1. Dispositif pour le mélange d'un matériau de construction avec de l'eau et/ou pour le pompage du ou d'un mélange de matériau de construction et d'eau, qui comprend, dans un bâti (1) déplaçable sur roues, au-dessous d'une trémie d'accumulation et d'alimentation (58), une chambre de mélange (9) comportant une entrée d'eau (23) et un outil mélangeur (30) qui tourne autour d'un axe vertical et/ou une pompe (13) et des dispositifs d'entraînement (17 à 22) de l'outil mélangeur (30) et/ou de la pompe (13), caractérisé en ce que le bâti est essentiellement constitué par une hotte (1) qui recouvre la chambre de mélange ou au moins une partie de la pompe (13) et les dispositifs d'entraînement (17 à 22) et qui constitue une enveloppe portante qui s'amincit en allant de sa base à son bord supérieur (3) et reçoit une partie inférieure (8), plus petite, de la trémie (5, 8), le bord supérieur de cette partie (8) et le bord supérieur (3) de la hotte (1) coïncidant pratiquement, et en ce que le bord supérieur (3) de la hotte (1), supporte l'autre partie (5), plus grande et autoportante, de la trémie (5, 8).

2. Dispositif selon la revendication 1, caractérisé en ce que la partie de la trémie (5, 8) qui est supportée par la hotte (1) est amovible et, de préférence fixée par une bride (6).

3. Dispositif selon l'une des revendications 1 ou 2, caractérisé en ce que la surface de base (2) de la hotte (1) est essentiellement rectangulaire, de préférence carrée, et comporte, à chacun de ses angles, une roulette (7) et en ce que, de plus, le bord supérieur de la trémie (5) a de préférence essentiellement la même forme que la surface de base (2) de lâ hotte (1) et est dans son alignement.

4. Dispositif selon la revendication 3, caractérisé en ce que le bord supérieur (3) de la hotte (1), le bord supérieur de la partie inférieure (8) de la trémie (5, 8) et le bord inférieur du reste de la trémie (5) ont une forme circulaire.

5. Dispositif selon l'une des revendications 1 à 4, caractérisé en ce qu'à la chambre de mélange (9) comportant un outil mélangeur (30) qui tourne autour d'un axe vertical est associée une autre chambre de mélange tubulaire (10) comportant un outil mélangeur (26) qui tourne autour d'un axe horizontal et située à proximité de la surface de base (2) de la hotte (1) et à laquelle est ou peut être associée, en cas de besoin, une pompe (13).

6. Dispositif selon la revendications 5, caractérisé en ce que l'outil mélangeur (26) qui tourne autour de l'axe horizontal est entraîné par un arbre qui traverse le côté frontal (11) de la chambre de mélange correspondante (10) et, par l'intermédiaire d'un engrenage d'angle (24, 32) monté dans les chambres de mélange (9, 10), entraîne l'outil mélangeur (30) qui tourne autour de l'axe vertical.

7. Dispositif selon la revendication 6, caractérisé en ce que l'outil mélangeur (30) qui tourne autour de l'axe vertical est suspendu à des barres (38) montées dans la trémie (5, 8) et guidé, à son extrémité inférieure, par un anneau (31) sur lequel est montée la couronne entraînée (32) de l'engrenage d'angle (24, 32), au contact de la paroi de la chambre de mélange (9) qui comporte de préférence une zone annulaire remplaçable (33) ou un revêtement en matériau résistant à l'usure.

8. Dispositif selon l'une des revendications 1 à 7, caractérisé en ce que les dispositifs d'entraînement (17 à 22) comportent des moteurs (17) disposés des deux côtés des chambres de mélange (9, 10).

9. Dispositif selon l'une des revendications 1 à 8, caractérisé en ce qu'il comprend, sous la hotte, d'autres dispositifs comme, par exemple, une pompe à eau ou un compresseur d'air.
